# FASCICULE DE BREVET EUROPEEN

(11) **EP 0 279 720 B1**
(45) Date de publication et mention de la délivrance du brevet: **16.10.1991**
(21) Numéro de dépôt: 88400139.7
(22) Date de dépôt: 22.01.1988
(51) Int. Cl.: G10G 7/00

(54) **Etui pour instrument de musique, notamment pour violoncelle ou contrebasse**
Kasten für ein Musikinstrument, insbesondere für ein Cello oder einen Kontrabass
Case for a musical instrument, in particular for a cello or double bass

(30) Priorité: 03.02.1987 FR 8701260
(43) Date de publication de la demande: 24.08.1988
(73) Titulaire: GEWA-FRANCE, F-41400 Montrichard (FR)
(72) Inventeur: Mouzay, Claude, F-41400 Montrichard (FR)
(74) Mandataire: Fruchard, Guy

(56) Documents cités:
- GB-A- 348 203

## Description

La présente invention concerne un étui pour instrument de musique et plus particulièrement pour un violoncelle ou une contrebasse

On sait qu'il est nécessaire de protéger un instrument de musique pendant son transport afin d'éviter sa détérioration lors de chocs. Pour obtenir une protection maximum, on a considéré jusqu'à présent qu'il était préférable d'avoir un étui entièrement rigide comportant généralement deux éléments en forme de coque raccordés l'un à l'autre sur un côté par une ou plusieurs articulations et sur un côté opposé des moyens de fermeture déverrouillables, ces deux éléments comportant des bords venant en appui l'un contre l'autre sur tout leur pourtour lors de la fermeture de l'étui. Un tel étui est divulgué par le document GB-A-348203.

Toutefois, en particulier dans le cas des violoncelles, on a constaté à plusieurs reprises qu'en dépit de cette protection et malgré la disposition de moyens de maintien du violoncelle à l'intérieur de l'étui, il arrivait parfois qu'un choc sur l'étui provoque la rupture de l'instrument de musique au niveau du raccordement du manche à la caisse.

Un but de la présente invention est de proposer un étui pour instrument de musique évitant une détérioration de l'instrument en cas de choc.

En vue de la réalisation de ce but, on propose selon l'invention un étui pour instrument de musique comportant deux éléments raccordés l'un à l'autre par des moyens de liaison au moins en partie déverrouillables, ces deux éléments comportant des bords venant en regard lors de la fermeture de l'étui et des moyens de maintien de l'instrument lors de la fermeture de l'étui dans lequel, sur une partie au moins de leurs bords en regard, les deux éléments sont espacés l'un de l'autre après fermeture de l'étui, afin qu'ils gardent une certaine souplesse de sorte que même si l'instrument n'est pas tout à fait bien placé dans l'étui avant sa fermeture, les éléments se déforment légèrement au moment de la fermeture et que les moyens de maintien soient seulement faiblement comprimés par la fermeture, ce qui leur permet d'absorber un choc sur l'étui sans répercuter celui-ci sur l'instrument.

Après une étude approfondie des étuis existants, l'inventeur pense en effet que la rupture du manche en cas de choc pourrait provenir d'un mauvais placement de l'instrument à l'intérieur de l'étui, de sorte que lors de la fermeture les moyens de maintien seraient eux-mêmes comprimés contre l'instrument et transmettraient instantanément tout choc externe auquel l'étui est soumis. Au contraire, en raison de l'espacement existant entre les bords des éléments sur une partie de leur pourtour, les éléments de l'étui selon l'invention gardent une certaine souplesse de sorte que même si l'instrument n'est pas tout à fait bien placé dans l'étui avant sa fermeture, les éléments se déforment légèrement au moment de la fermeture et les moyens de maintien sont seulement faiblement comprimés par la fermeture, ce qui leur permet d'absorber un choc sur l'étui sans répercuter celui-ci sur l'instrument, et dans le cas d'un violoncelle, sans provoquer une rupture du manche ou de la volute.

Selon une version avantageuse de l'invention, au voisinage des moyens de liaison, les bords des deux éléments comprennent des parties en appui l'une contre l'autre. Ainsi, au niveau de la mise en appui des bords, l'étui reste assez rigide pour assurer un maintien convenable de l'instrument.

Selon un mode de réalisation préféré de l'invention, les moyens de maintien de l'instrument comportent des tampons élastiques disposés à l'intérieur de chacun des éléments et prenant appui sur l'instrument de part et d'autre de celui-ci lors de la fermeture de l'étui. Ainsi l'instrument ne se trouve pas plaqué de façon rigide contre une des parois de l'étui et la protection assurée est uniforme quel que soit le côté sur lequel un choc est appliqué à l'étui.

Selon un autre aspect avantageux de l'invention, l'étui comporte une housse en deux parties réunies par une fermeture à glissière comprenant un curseur ayant une trajectoire s'étendant en regard des bords des éléments de l'étui, de préférence les parties de bord espacées et les parties de bord en appui des éléments se raccordent de façon progressive. Ainsi, sur les parties du pourtour où les bords des éléments sont espacés, le curseur se déplace librement dans l'espace compris entre les bords et la manoeuvre de la fermeture à glissière est donc très aisée. De plus, le raccordement progressif des parties de bord espacées aux parties de bord en appui assure un guidage du curseur facilitant sa manoeuvre.

Selon encore un autre aspect avantageux de l'invention, l'un des éléments comporte un fond percé d'une ouverture recouverte d'un capitonnage. Ainsi, l'étui se trouve allégé et, en particulier dans le cas du transport d'un violoncelle, le confort de ce transport se trouve amélioré.

D'autres caractéristiques et avantages de l'invention apparaîtront à la lumière de la description qui suit en liaison avec les dessins ci-joints parmi lesquels:
― la figure 1 est une vue en perspective partielle de l'étui selon l'invention en position ouverte, le capitonnage interne étant partiellement arraché,
― la figure 2 est une vue de côté partielle de l'étui selon l'invention sans housse de protection,
― la figure 3 est une vue en coupe verticale partielle selon la ligne III-III de la figure 1 de l'étui en position fermée et recouvert de sa housse.

En référence aux dessins, l'étui pour instrument de musique, et plus particulièrement pour un violoncelle selon l'invention, comporte deux éléments en forme de coque, généralement désignés en 1, raccordés l'un à l'autre par des moyens de liaison comprenant d'un côté des charnières 2 fixées à chacun des éléments et sur un côté opposé un loquet 3 fixé sur l'un des éléments et mobile entre une position déverrouillée représentée sur la figure 1 et une position verrouillée représentée sur la figure 2.

Chacun des deux éléments 1 comporte un bord, généralement désigné en 4. Les bords 4 comprennent, entre les charnières 2 et de part et d'autre du loquet 3, au voisinage de celui-ci, des parties de bord 5 qui viennent en appui l'une contre l'autre lors de la fermeture de l'étui. Dans le mode de réalisation illustré, les moyens de liaison sont disposés dans la zone médiane de l'étui, les parties de bord 5 en appui l'une contre l'autre sont donc disposées dans cette partie médiane de l'étui et assurent une bonne rigidité de l'ensemble de l'étui lors de la fermeture. Dans les zones extrêmes de l'étui, les bords 4 comportent des parties en retrait 6 qui sont espacées l'une de l'autre lors de la fermeture de l'étui. Les parties de bord en retrait 6 sont raccordées aux parties de bord 5 par des parties incurvées 7 qui assurent un raccordement progressif des parties de bord en retrait 6 avec les parties de bord 5. En regard du loquet 3, l'un des éléments 1 comporte une surface de guidage 8 fixée à cet élément et qui s'étend vers l'autre élément de façon à assurer, de manière classique, un guidage de l'autre élément lors de la fermeture.

A l'intérieur, l'étui comporte de façon classique un capitonnage 9, par exemple en mousse recouverte de tissu, ou simplement en tissu épais. L'étui comporte en outre des moyens de maintien de l'instrument comprenant ici des tampons élastiques 10 disposés d'une part au niveau du manche du violoncelle, entre la zone de l'étui devant recevoir la caisse et la zone de l'étui devant recevoir la volute, et des tampons élastiques de forme légèrement différente pour s'appuyer d'une part sur le fond de la caisse et d'autre part sur les côtés de la table du violoncelle. L'un des tampons élastiques 10 fixé sur l'élément formant le couvercle, et destiné à s'appuyer sur la table du violoncelle, comporte une cavité 11 destinée à recevoir une extrémité de l'archet tandis que l'autre extrémité est maintenue dans l'élément par une languette souple 12. A l'extrémité opposée au manche, l'étui comporte un tampon élastique 13 destiné à maintenir latéralement le violoncelle. Le fond de l'élément de l'étui destiné à recevoir la caisse du violoncelle est percé d'une ouverture 14 recouverte du côté interne par le capitonnage 9 et du côté externe par une housse 15 réalisée en deux parties enveloppant chacune sensiblement l'un des éléments de l'étui et réunies par une fermeture à glissière 16 comprenant un curseur 17 ayant une trajectoire s'étendant en regard des bords des éléments de l'étui.

Les éléments de l'étui sont réalisés à partir d'un matériau classique tel que de la résine armée de fibre de verre et l'on constate donc que lors de la fermeture, les éléments 1 s'appuient chacun sur l'instrument de part et d'autre de celui-ci par l'intermédiaire des tampons élastiques 10 mais peuvent également se déformer légèrement dans les zones où les parties de bord 6 restent espacées l'une contre l'autre de sorte que les moyens de maintien 10 ne sont pas trop fortement comprimés et gardent donc une certaine élasticité, une rigidité suffisante de l'étui étant cependant assurée par les parties de bord 5 en appui l'une contre l'autre. Lorsque les deux éléments ont été associés au moyen du loquet 3, la housse est elle-même refermée en déplaçant le curseur 17 dans l'espace compris entre les bords espacés 6. Cette manoeuvre est aisée et, lorsque le curseur atteint les parties de bord en appui 5, il est guidé par les profils incurvés 7.

Dans le mode de réalisation illustré, l'ouverture 14 dans la paroi de l'un des éléments de l'étui, coïncide avec le fond de la caisse du violoncelle qui est généralement appliqué sur le dos de la personne transportant l'étui. Ainsi, l'étui porte sur le dos de la personne qui le transporte par une partie souple et le confort du transport est donc amélioré.

Bien entendu, l'invention n'est pas limitée au mode de réalisation décrit et est susceptible de variantes de réalisation qui apparaîtront à l'homme de métier. En particulier, bien que dans le mode de réalisation illustré les parties de bord espacées correspondent aux zones extrêmes de l'étui, on peut, en fonction de l'instrument auquel est destiné l'étui, prévoir de réaliser ces parties en d'autres endroits du bord.

Bien que dans l'exemple de réalisation décrit, l'étanchéité, en particulier au niveau des parties écartées des bords, soit assurée par la housse, on peut prévoir d'autres moyens, par exemple en étendant la surface 8 tout le long du bord d'un élément ou en prévoyant entre les parties 6 des profilés en mousse cellulaire ou en tout matériau très flexible réalisant l'étanchéité sans réaliser un appui rigide des parties de bord 6.

## Revendications

1. Etui pour instrument de musique comportant deux éléments (1) raccordés l'un à l'autre par des moyens de liaison (2, 3) au moins en partie déverrouillables, ces deux éléments (1) comportant des bords (4) venant en regard lors de la fermeture de l'étui et des moyens de maintien (10) de l'instrument lors de la fermeture de l'étui, caractérisé en ce que sur une partie (6) au moins de leurs bords en regard, les deux éléments (1) sont espacés l'un de l'autre après fermeture de l'étui, afin qu'ils gardent une certaine souplesse de sorte que même si l'instrument n'est pas tout à fait bien placé dans l'étui avant sa fermeture, les éléments se déforment légèrement au moment de la fermeture et que les moyens de maintien (10) soient seulement faiblement comprimés par la fermeture, ce qui leur permet d'absorber un choc sur l'étui sans répercuter celui-ci sur l'instrument.

2. Etui selon la revendication 1 caractérisé en ce qu'au voisinage des moyens de liaison, les bords (4) des deux éléments comprennent des parties (5) en appui l'une contre l'autre.

3. Etui selon la revendication 1 ou la revendication 2 caractérisé en ce que les moyens de maintien comportent des tampons élastiques (10) disposés à l'intérieur de chacun des éléments et prenant appui sur l'instrument de part et d'autre de celui-ci lors de la fermeture de l'étui.

4. Etui selon la revendication 3 caractérisé en ce que l'un au moins des tampons élastiques comporte une cavité (11).

5. Etui selon l'une des revendications 1 à 4 caractérisé en ce qu'il comporte une housse (15) en deux parties réunies par une fermeture à glissière (16) comprenant un curseur (17) ayant une trajectoire s'étendant en regard des bords des éléments de l'étui.

6. Etui selon la revendication 5 caractérisé en ce que les parties de bord espacées (6) et les parties de bord en appui (5) des éléments (1) se raccordent de façon progressive.

7. Etui selon l'une des revendications 1 à 6 caractérisé en ce que l'un des éléments comporte un fond percé d'une ouverture (14) recouverte d'un capitonnage (9).

## Claims

1. Box for a music instrument, said box comprising two elements (1) connected to each other by linking means (2, 3) at least partially unlockable, those two elements (1) having edges (4) facing each other upon closure of the box, and holding means (10) for holding the instrument upon closure of the box characterized in that on at least a portion (6) of their facing edges,the two elements (1) are spaced from each other after closure of the box so that they keep some flexibility whereby the elements slightly flex upon closure of the box even when the instrument is not completely well positioned before closure, and the holding means (10) are only slightly compressed upon closure whereby they can absorb a shock on the box without transmitting it to the instrument.

2. Box according to claim 1 characterized in that the edges (4) of the two elements include portions (5) abutting each other in the vicinity of the linking means.

3. Box according to claim 1 or claim 2 characterized in that the holding means include resilient pads (10) positioned inside each element and bearing on the instrument on both sides thereof upon closure of the box.

4. Box according to claim 3 characterized in that at least one of the relisient pads include a cavity (11).

5. Box according to one of claims 1 to 4 characterized in that it includes a cover (15) having two parts joined by a zipper (16) including a slider (17) having a path facing the edges of the elements of the box.

6. Box according to claim 5 characterized in that the spaced edge portions (6) and the abutting edge portions (5) of elements (1) connect progressively.

7. Box according to one of claims 1 to 6 characterized in that one of the elements include a bottom with an aperture (14) covered with a quilting (9).

## Patentansprüche

1. Kasten für ein Musikinstrument, umfassend zwei Elemente (1), die durch mindestens teilweise entriegelbare Verbindungsmittel (2, 3) miteinander verbunden sind, wobei die beiden Elemente (1) beim Schließen des Kastens einander gegenübertretende Umrandungen (4) und Haltemittel (10) zum Festhalten des Instrumentes beim Schließen des Kastens umfassen, **dadurch gekennzeichnet**, daß die beiden Elemente (1) entlang mindestens einem Teil ihrer sich gegenüberstehenden Umrandungen nach dem Schließen des Kastens einen Abstand voneinander haben, damit sie eine gewisse Nachgiebigkeit behalten, derart, daß selbst dann, wenn das Instrument vor dem Schließen des Kastens nicht völlig korrekt in diesen gelegt wurde, sich die Elemente beim Schließen leicht verformen, und daß die Haltemittel (10) beim Schließen nur schwach komprimiert werden, was es ihnen erlaubt, einen Stoß auf den Kasten zu absorbieren, ohne ihn auf das Instrument zu übertragen.

2. Kasten nach Anspruch 1, dadurch **gekennzeichnet**, daß nahe den Verbindungsmitteln die Umrandungen (4) der beiden Elemente Abschnitte (5) umfassen, die aneinander zur Anlage kommen.

3. Kasten nach Anspruch 1 oder 2, dadurch **gekennzeichnet,** daß die Haltemittel elastische Puffer (10) umfassen, die innerhalb jedes der Elemente angeordnet sind und beim Schließen des Kastens auf beiden Seiten des Instrumentes an diesem anliegen.

4. Kasten nach Anspruch 3, dadurch **gekennzeichnet,** daß mindestens einer der elastischen Puffer einen Hohlraum (11) hat.

5. Kasten nach einem der Ansprüche 1 bis 4, dadurch **gekennzeichnet,** daß er einen Schutzbezug (15) umfaßt, der aus zwei Teilen besteht; die durch einen Reißverschluß (16) mit einem Schieber (17) verbunden sind, dessen Bahn sich entlang den Rändern der Elemente des Kastens erstreckt.

6. Kasten nach Anspruch 5, dadurch **gekennzeichnet**, daß die voneinander beabstandeten Randabschnitte (6) und die aneinander anliegenden Randabschnitte (5) der Elemente (1) kontinuierlich ineinander übergehen.

7. Kasten nach einem der Ansprüche 1 bis 6, dadurch **gekennzeichnet**, daß eines der Elemente einen von einer Öffnung (14) durchbrochenen Boden hat, die von einer Polsterung überdeckt ist.
